# EUROPÄISCHE PATENTSCHRIFT

(11) **EP 0 187 948 B1**
(45) Veröffentlichungstag und Bekanntmachung des Hinweises auf die Patenterteilung: **18.01.1989**
(21) Anmeldenummer: 85115630.7
(22) Anmeldetag: 09.12.1985
(51) Int. Cl.: C25D 17/00

(54) **Kontaktbock für galvanische Bäder**
Contact device for electroplating baths
Dispositif de contact pour bains d'électrodéposition

(30) Priorität: 28.12.1984 DE 3447598
(43) Veröffentlichungstag der Anmeldung: 23.07.1986
(73) Patentinhaber: Erhardt Gustav Eloxalwerk u. Teilefertigung, D-6967 Buchen (DE)
(72) Erfinder: Erhardt, Gustav, D-6967 Buchen (DE)
(74) Vertreter: Müller, Hans, Dipl.-Ing.

(56) Entgegenhaltungen:
- DE-B- 1 241 887
- US-A- 3 594 697

## Beschreibung

Die Erfindung betrifft einen Kontaktbock für die automatische Kontaktierung und Entkontaktierung der in galvanischen Einrichtungen verwendeten Warenträger. Es handelt sich dabei um einen elektrischen Kontaktbock aus Al oder Cu für galvanische Bäder zur Kontaktierung von Warenträgern.

Kontaktböcke dienen zur elektrischen Stromübergabe an Träger, die mit zu galvanisierender Ware (Teilen) bestückt bzw. beladen sind. Hierbei muss sichergestellt sein, dass die Übertragung des elektrischen Stromflusses vom Kontaktbock zum Warenträger kraftschlüssig und mit geringstmöglicher Wärmeentwicklung erfolgt.

Bei bekannten Ausführungsformen bestehen die Kontaktböcke aus einzelnen Kontaktlamellen, wobei die Lamellen durch Federdruck gegen den Warenträger gepresst werden. Es sind ferner Kontaktböcke mit feststehenden Zungen bekannt, in die einzelne mit Federdruck arbeitende Kontaktbolzen eingesetzt werden. Ausserdem gibt es bekannte Kontaktböcke mit pneumatisch oder hydraulisch gesteuerten Exzentern oder Druckplatten sowie Sattelkontaktböcke mit prismenartiger Auflage.

Aus der US-A-3 594 697 ist ein Kontaktbock für die automatische Kontaktierung und Entkontaktierung der in galvanischen Einrichtungen verwendeten Warenträger bekannt. Dieser Kontaktbock ist mit einem Grundkörper, einer Keilspannplatte und einer zwischen diesen angeordneten Druckfeder ausgestattet, wobei die Keilspannplatte in einem Keilwinkel auf dem Grundkörper gleitend angeordnet und an ihrem unteren Teil mit einer Sitzfläche versehen ist. Die Oberfläche dieser Sitzfläche ist der Querschnittsform des Warenträgers angepasst, so dass der Warenträger sich an der Sitzfläche vollflächig anschmiegen kann. Dieser vollflächige Sitz ist allerdings nur in den Fällen vorhanden, wo die Längsachse des Warenträgers genau parallel zur Längserstreckung der Sitzfläche ausgerichtet ist. Da die Längserstreckung des Warenträgers im Verhältnis zu der des Kontaktbockes sehr gross ist, sitzt der Warenträger regelmässig mit einer gewissen Auflagerverdrehung in dem Kontaktbock auf. Diese Auflagerverdrehung führt zu einem seitlichen Wegspreizen der Keilspannplatte, so dass der Warenträger nicht vollflächig an der Keilspannfläche anliegen kann. Dadurch tritt ebenfalls die bereits erwähnte unerwünschte Zunahme der Erwärmung ein.

Der Erfindung liegt die Aufgabe zugrunde, einen Kontaktbock der eingangs genannten Art anzugeben, der die aus dem Stand der Technik bekannten Nachteile nicht besitzt und mit dem eine einwandfreie, problemlose Kontaktierung möglich ist.

Diese Erfindung ist durch die Merkmale des Patentanspruches 1 gegeben. Der Kontaktbock für die automatische Kontaktierung und Entkontaktierung der in galvanischen Einrichtungen verwendeten Warenträger, der mit einem Grundkörper, einer Keilspannplatte und einer zwischen diesen angeordneten Druckfeder ausgestattet ist, wobei die Keilspannplatte in einem Keilwinkel auf dem Grundkörper gleitend angeordnet ist, zeichnet sich dementsprechend dadurch aus, dass der untere Teil der Keilspannplatte mit einer Nase versehen ist, deren obere Oberfläche sattelförmig ausgebildet ist. Durch diese Ausbildung wird erreicht, dass auch bei einer auftretenden Durchbiegungen des Warenträgers derselbe vollflächig an der Keilspannplatte anliegt.

Im Sinne einer einwandfreien Funktion müssen die Dimensionen des Kontaktbockes auf die Abmessungen des Kontaktkopfes des der jeweiligen Warenträger abgestimmt sein. Um eine optimale Verbindung zu erzielen, bedarf es keiner zusätzlichen manuellen oder steuerungstechnischen Massnahmen. Die Erwärmung wird auf ein Minimum begrenzt. Durch Einsetzen oder Anheben der Warenträger wird die Verbindung automatisch hergestellt bzw. gelöst. Aus diesem Grund eignet sich der Kontaktbock insbesondere auch für vollautomatisch gesteuerte Galvaniken.

Weiterbildungen der Erfindung sind in den Unteransprüchen aufgeführt.

Die in der Zeichnung dargestellten Ausführungsbeispiele werden wie folgt beschrieben:
Ein Kontaktbock 1 als Grundkörper ist mit einer elektrischen Stromzuführung verbunden. Eine Keilspannplatte 2 wird durch Federdruck 6 in ihrer Ausgangsstellung gehalten. Bei Aufsetzen eines Warenträgers auf die Keilspannplattenase 3 wird die Keilspannplatte 2 gegen den Federdruck 6 nach unten gedrückt, so dass infolge der in einem entsprechenden Keilwinkel verlaufenden Gleitfläche 4, durch das Eigengewicht des Warenträgers, eine kraftschlüssige Verkeilung bzw. Kontaktierung erfolgt. Beim Anheben des Warenträgers wird die Keilspannplatte 2 mittels Federdruck 6 in Richtung Ausgangsposition zurückgeschoben, so dass sich die Kontaktierung von selbst löst.

Mit der sattelförmigen Ausführung 5 der Keilspannplattenase 3 wird erreicht, dass Differenzen an den Kontaktflächen der Warenträger ausgeglichen werden. Hierfür ist die Führung der Keilspannplatte 2 so gewählt, dass diese in ihrer Querachse ausschwenken kann.

Bei dem Kontaktbock gemäss Fig. 3 ist an dem Grundkörper ein Einführungsanschlag 7 vorhanden, mit dem die Keilspannplatte an ihrem oberen Endpunkt abgesichert wird.

## Patentansprüche

1. Kontaktbock für die automatische Kontaktierung und Entkontaktierung der in galvanischen Einrichtungen verwendeten Warenträger, mit einem Grundkörper (1), einer Keilspannplatte (2) und einer zwischen diesen angeordneten Druckfeder (6), wobei die Keilspannplatte (2) in einem Keilwinkel (4) auf dem Grundkörper (1) gleitend angeordnet ist, dadurch gekennzeichnet, dass der untere Teil der Keilspannplatte mit einer Nase (3) versehen ist, deren obere Oberfläche (5) sattelförmig ausgebildet ist.

2. Kontaktbock nach Anspruch 1, dadurch gekennzeichnet, dass die Keilspannplatte (2) aus mehreren hintereinander angeordneten Teilplatten besteht.

3. Kontaktbock nach Anspruch 1 und 2, dadurch gekennzeichnet, dass er zwei gegeneinander gerichtete Keilspannplatten aufweist.

4. Kontaktbock nach einem der Ansprüche 1 bis 3, dadurch gekennzeichnet, dass ein die Keilspannplatte (2) an ihrem oberen Endpunkt absichernder Einführungsanschlag (7) an dem Grundkörper vorhanden ist.

## Claims

1. Contact bracket for automatically making contact to,and breaking contact with, the product supports used in electroplating units, having a main body (1), a wedge-shaped clamping plate (2) and a compression spring (6) arranged between them, the wedge-shaped clamping plate (2) being arranged to slide at a wedge angle (4) on the main body (1), characterized in that the lower part of the wedge-shaped clamping plate is provided with a projection (3) whose upper surface (5) is of saddle-shaped construction.

2. Contact bracket according to Claim 1, characterized in that the wedge-shaped clamping plate (2) comprises several subplates arranged behind one another.

3. Contact bracket according to Claim 1 and 2, characterized in that it has two wedge-shaped clamping plates directed in opposition to each other.

4. Contact bracket according to one of the Claims 1 to 3, characterized in that an insertion stop (7) which provides a guard forthe wedge-shaped clamping plate (2) at its upper end point is present on the main body.

## Revendications

1. Chevalet de contact pour l'établissement et la suppression automatiques des contacts des supports d'articles employés dans des installations galvaniques, avec un corps de base (1), une plaque de serrage en coin (2) et un ressort de pression (6) disposé entre eux, la plaque de serrage en coin (2) étant disposée pour glisser sur le corps de base (1) sous un angle de coin (4), caractérisé en ce que la partie inférieure de la plaque de serrage en coin est pourvue d'un nez (3) dont la surface supérieure (5) est réalisée en forme de selle.

2. Chevalet de contact suivant la revendication 1, caractérisé en ce que la plaque de serrage en coin (2) est constituée de plusieurs plaques partielles disposées les unes derrière les autres.

3. Chevalet de contact suivant les revendications 1 et 2, caractérisé en ce qu'il présente deux plaques de serrage en coin dirigées l'une vers l'autre.

4. Chevalet de contact suivant l'une des revendications 1 à 3, caractérisé en ce qu'il existe sur le corps de base une butée d'introduction (7) assurant la plaque de serrage en coin (2) à son point d'extrémité supérieur.
